# FASCICULE DE BREVET EUROPEEN

(11) **EP 1 635 662 B1**
(45) Date de publication et mention de la délivrance du brevet: **17.12.2014**
(21) Numéro de dépôt: 04741698.7
(22) Date de dépôt: 02.06.2004
(51) Int. Cl.: A41D 27/28, A41D 13/002

(54) **VESTE DE CUISINIER**
KOCHJACKE
COOK'S JACKET

(30) Priorité: 05.06.2003 FR 0350202
(43) Date de publication de la demande: 22.03.2006
(73) Titulaire: Inova, 06300 Nice (FR)
(72) Inventeur: BOUVILLE, Thierry, 06000 Nice (FR)
(74) Mandataire: Decobert, Jean-Pascal
(86) Numéro de dépôt international: PCT/EP2004/050985
(87) Numéro de publication internationale: WO 2004/107890

(56) Documents cités:
- EP-A- 1 329 167
- DE-U- 20 312 010
- JP-A- S5 751 802
- JP-A- H11 247 011
- US-A- 5 105 478
- PATENT ABSTRACTS OF JAPAN vol. 1999, no. 08, 30 juin 1999 (1999-06-30) -& JP 11 061535 A (AITOSU KK; TORAY IND INC), 5 mars 1999 (1999-03-05)

## Description

La présente invention concerne une veste de cuisinier comprenant une face avant en matériau résistant aux flammes et un dos.

L'invention trouvera son application dans le domaine de la fabrication et de l'utilisation de vêtements prévus pour être portés par du personnel de cuisine.

Il est précisé que le terme veste de cuisinier employé dans la présente demande s'entend de tout vêtement apte à être porté en partie haute du corps d'un utilisateur en complément d'une partie basse telle qu'un pantalon de cuisine. Le terme veste ne doit donc pas s'entendre comme limitatif, notamment d'un type de fermeture tel des boutons.

On connaît actuellement des vestes de cuisinier réalisées intégralement en coton. Il faut souligner que l'utilisation du coton est très largement répandue dans le domaine d'activité considéré compte-tenu de ses propriétés de résistance à l'inflammation.

Actuellement, l'intégralité de la veste étant en coton ou en polycoton, des inconvénients apparaissent. En particulier, le coton a la propriété d'absorber l'humidité ce qui génère rapidement pour l'utilisateur, en milieu où les températures peuvent être relativement élevées, une sensation collante dans le dos du vêtement.

Le coton absorbant l'humidité se mouille très rapidement et reste humide.

Les vestes en coton actuelles ne sont par ailleurs pas efficacement aérées, et aucune régulation de température n'est opérée.

Le document US 5 105 478 A divulgue un vêtement doté de parties d'aération situées au niveau des flancs de son porteur, en association avec des portions, dans la même matière maillée, au niveau des manches.

Le document JP 57 0429 08 A montre une veste dont le dos comporte une zone verticale médiane formée en soufflet par des pans rabattables. Le soufflet offre une configuration tridimensionnelle au dos de la veste. Lesdits documents, ainsi que le document JP 11247011 A, divulguent une veste selon le préambule respectif des revendications indépendantes 1 et 2.

Il existe donc un besoin actuellement concernant une meilleure évacuation de l'humidité et une meilleure aération des vestes de cuisinier.

La présente invention, qui est définie par les revendications apporte une solution à ce problème tout en répondant aux exigences de sécurité liées aux risques d'inflammation.

Elle présente pour ce faire une veste de cuisinier comprenant une face avant en matériau résistant à la chaleur et un dos.

De façon caractéristique, la veste de cuisinier comprend une face avant (1) en matériau résistant à la chaleur et un dos. Le dos de la veste comporte une partie de sa surface en une matière à base de microfibres pour l'évacuation de l'humidité et une partie de sa surface en un tissu à mailles ajourées pour l'aération.

Suivant des possibilités avantageuses, la veste est telle que :
- cette veste comporte un dos avec une partie supérieure de couverture de la région des épaules constituée en une matière à base de microfibres pour l'évacuation de l'humidité et une partie médiane de couverture du milieu du dos constituée en un tissu à mailles ajourées pour l'aération
- le dos de la veste comporte : une partie supérieure de couverture de la région des épaules constituées en une matière à base de microfibres et se prolongeant vers le bas pour couvrir partiellement la région du dos, une partie médiane constituée en un tissu à mailles ajourées, comprenant deux portions latérales de couverture partielle de la région du milieu de dos et situés de part et d'autre de la partie supérieure.
   - La face avant est à base de coton,
   - Le dos comporte une partie inférieure à base de coton,
   - Elle comporte un pan de recouvrement de la partie médiane,
   - Elle comporte au moins un passage d'air résiduel entre le pan de recouvrement et la partie médiane,
   - Le pan de recouvrement est fixé sur la partie médiane par deux bordures opposées,
   - Le pan de recouvrement est fixé sur la partie médiane par sa bordure supérieure,
   - Elle comporte des moyens de fixation amovible du pan de recouvrement.

Les dessins ci-joints sont donnés à titre d'exemples et ne sont pas limitatifs de l'invention. Ils représentent seulement un mode de réalisation de l'invention et permettront de la comprendre aisément.
La figure 1 présente un exemple de réalisation de veste de l'invention en face avant
La figure 2 en est une vue de l'arrière.
Les figures 3 et 4 montrent une variante de réalisation de l'invention avec un pan de recouvrement en vue de côté.

Tel que visible aux figures 1 à 4, une veste de cuisinier comprend de façon usuelle une face avant (1) et un dos (2) reliés par couture, ainsi que deux manches pouvant être des manches courtes ou des manches longues.

De façon préférée, la face avant (1) est réalisée à base de coton tel du polycoton apte à répondre aux exigences de sécurité imposées par la nature du vêtement et à donner de la tenue à la veste.

La présente invention combine un tel choix de matériau avec d'autres matériaux aux propriétés complémentaires.

Ainsi, selon l'invention, le dos (2) de la veste comprend plusieurs parties telles que représentées en figure 2. Cette configuration n'est cependant pas limitative de l'invention et la répartition des matériaux peut être différentes.

Plus précisément, une partie supérieure (3) apte à recouvrir sensiblement les épaules de l'utilisateur est réalisée dans une matière à base de microfibre qui par capillarité permet l'évacuation de l'humidité et donc de réguler la température du corps. Préférentiellement, la partie (3) couvre aussi intégralement le haut des épaules, zone de transpiration importante. Elle s'étend donc depuis le dessus des épaules jouxtant la face avant (1) jusqu'au niveau des omoplates. En dessous de cette partie (3), une partie médiane (4) est formée pour couvrir sensiblement le milieu du dos de l'utilisateur.

La partie médiane (4) est constituée en un tissu en mailles ajourées permettant un passage d'air important pour l'aération et pour optimiser la circulation d'air.

Ces parties (3, 4) ont l'avantage de ne pas donner une sensation humide et collante pour l'utilisateur.

La partie basse du dos (1) de la veste comprend une partie (5) réalisée en coton de façon similaire à la face avant (1). Cette partie inférieure (5) complète la bonne tenue de la veste et la structure.

Les figures 3 et 4 montrent l'effet produit par la structure spécifique de la veste de l'invention en vue de côté.

Par ailleurs, à ces figures, on a représenté une possibilité additionnelle de l'invention par la présence d'un pan de recouvrement 6 apte à recouvrir la partie médiane (4) du dos (2).

Dans certaines situations, notamment lorsque la température n'est pas trop élevée, ou que le cuisinier n'est pas en période de pleine activité, il peut être utile d'amenuiser l'entrée d'air au niveau de la partie médiane (4). Le pan de recouvrement (6) assure cette fonction.

Suivant une première possibilité, le pan de recouvrement (6) n'est fixé au reste de la veste que par l'intermédiaire de sa bordure supérieure (7) tel que cela est visible en figure 4. Ainsi, par défaut, le pan de recouvrement (6) s'applique sur la partie médiane (4). Au contraire, lors des phases d'activité du cuisinier, un mouvement de balancier du pan de recouvrement (6) assure un passage d'air vers la partie médiane (4) et une plus grande aération du dos de l'utilisateur.

D'autres configurations du pan de recouvrement (6) font également parties de la présente invention. En particulier, il est possible de fixer le pan (6) par l'intermédiaire de deux de ses bordures parallèles telles ses bordures, supérieure et inférieure (7, 8), afin de ne conserver qu'un passage d'air latéral par ses petits côtés.

Des moyens de fixation amovibles du pan de recouvrement (6) sont également possibles notamment par l'intermédiaire de fixations de type Velcro®.

A titre d'exemple et de façon non limitative, on pourra utiliser comme matière à base de microfibres pour la partie supérieure (3) le matériau commercialisé sous la marque DRY CLIM® de Teide (100% polyester). Pour les parties à base de coton, ou pourra employer du Propital® commercialisé par Cernay et à base de 65 % et de 35 % de coton.

Pour la partie médiane (4), on peut employer le matériau de marque déposée TRAU-TRANSF 100 % polyester Sportwear.

Suivant une autre configuration de l'invention (non illustrée), la partie supérieure (3) se prolonge vers le bas du dos en se réduisant en largeur, jusqu'à rejoindre une partie inférieure (5) à base de coton. La partie médiane (4) est alors constituée de deux portions latérales de couverture du milieu du dos. L'efficacité de l'aération est préservée car l'air peut circuler entre les deux portions latérales, formant ainsi un flux d'aération du milieu du dos. A titre indicatif, chaque portion latérale peut avoir une largeur équivalente à 15% de la largeur totale du dos de la veste.

### REFERENCES

- 1.: Face avant
- 2.: Dos
- 3.: Partie supérieure
- 4.: Partie médiane
- 5.: Partie inférieure
- 6.: Pan de recouvrement
- 7.: Bordure supérieure
- 8.: Bordure inférieure

## Revendications

1. Veste de cuisinier comprenant une face avant (1) en matériau résistant à la chaleur et un dos (2), le dos (2) de la veste comportant une partie de sa surface en un tissu à mailles ajourées pour l'aération,
**caractérisée par le fait que** le dos (2) de la veste comporte une partie de sa surface en une matière à base de microfibres pour l'évacuation de l'humidité avec une partie supérieure (3) de couverture de la région des épaules constituée en une matière à base de microfibres, une partie médiane (4) de couverture du milieu du dos constituée en un tissu à mailles ajourées et une partie inférieure (5) à base de coton.

2. Veste de cuisinier comprenant une face avant (1) en matériau résistant à la chaleur et un dos (2), le dos (2) de la veste comportant une partie de sa surface en un tissu à mailles ajourées pour l'aération,
**caractérisée par le fait que** le dos (2) de la veste comporte une partie de sa surface en une matière à base de microfibres pour l'évacuation de l'humidité avec une partie supérieure (3) de couverture de la région des épaules constituée en une matière à base de microfibres et qui se prolonge vers le bas pour couvrir partiellement la région du dos, une partie médiane (4) constituée en un tissu à mailles ajourées, comprenant deux portions latérales de couverture partielle de la région du milieu du dos situées de part et d'autre du prolongement de la partie supérieure (3), et une partie inférieure (5) à base de coton.

3. Veste de cuisinier selon l'une des revendications 1 ou 2, **caractérisée par le fait que**, la face avant (1) est à base de coton.

4. Veste de cuisinier selon la revendication 1 **caractérisée par le fait que** la partie médiane (4) est une bande de tissu à mailles ajourées et qu'elle comporte un pan de recouvrement (6) de la partie médiane (4).

5. Veste de cuisinier selon la revendication 4, **caractérisée par le fait qu'**elle comporte au moins un passage d'air résiduel entre le pan de recouvrement (6) et la partie médiane (4).

6. Veste de cuisinier selon la revendication 5, **caractérisée par le fait que** le pan de recouvrement (6) est fixé sur la partie médiane (4) par deux bordures opposées.

7. Veste de cuisinier selon la revendication 6, **caractérisée par le fait que** le pan de recouvrement (6) est fixé sur la partie médiane (4) par sa bordure supérieure (7).

8. Veste de cuisinier selon l'une quelconque des revendications 4 à 7, **caractérisée par le fait qu'**elle comporte des moyens de fixation amovible du pan de recouvrement (6).

## Patentansprüche

1. Kochjacke mit einer vorderen Seite (1) aus hitzebeständigem Material und einem Rücken (2), wobei der Rücken (2) der Jacke einen Teil ihrer Fläche aus einem Stoff aus durchbrochenem Gewirk für die Belüftung umfasst,
**dadurch gekennzeichnet, dass** der Rücken (2) der Jacke einen Teil ihrer Fläche aus einem Material auf Mikrofaserbasis für den Austrag der Feuchtigkeit mit einem oberen Teil (3) der Abdeckung der Region der Schultern, die aus einem Material auf Mikrofaserbasis besteht, einem mittleren Teil (4) der Abdeckung der Mitte des Rückens, die aus einem Teil aus durchbrochenem Gewirk besteht, und einem unteren Teil (5) auf Baumwollbasis umfasst.

2. Kochjacke mit einer vorderen Seite (1) aus hitzebeständigem Material und einem Rücken (2), wobei der Rücken (2) der Jacke einen Teil ihrer Fläche aus einem Stoff aus durchbrochenem Gewirk für die Belüftung umfasst,
**gekennzeichnet durch** die Tatsache, dass der Rücken (2) der Jacke einen Teil ihrer Fläche aus einem Material auf Mikrofaserbasis für den Austrag der Feuchtigkeit mit einem oberen Teil (3) der Öffnung der Region der Schultern, der aus einem Material auf Mikrofaserbasis besteht und der sich nach unten verlängert, um teilweise die Region des Rückens abzudecken, einem mittleren Teil (4), der aus einem Stoff aus durchbrochenem Gewirk besteht, umfassend zwei laterale Abschnitte zur teilweisen Abdeckung der Region der Mitte des Rückens, die sich auf jeder Seite der Verlängerung des oberen Teils (3) befinden, und einen unteren Teil (5) auf Baumwollbasis umfasst.

3. Kochjacke gemäß Anspruch 1 oder 2, **gekennzeichnet durch** die Tatsache, dass die vordere Seite (1) auf Baumwollbasis ist.

4. Kochjacke gemäß Anspruch 1, **gekennzeichnet durch** die Tatsache, dass der mittlere Teil (4) ein Stoffband aus durchbrochenem Gewirk ist und dass er ein Abdeckstück (6) des mittleren Teils (4) umfasst.

5. Kochjacke gemäß Anspruch 4, **gekennzeichnet durch** die Tatsache, dass sie wenigstens einen Durchgang der restlichen Luft zwischen dem Abdeckteil (6) und dem mittleren Teil (4) umfasst.

6. Kochjacke gemäß Anspruch 5, **gekennzeichnet durch** die Tatsache, dass der Abdeckteil (6) auf dem mittleren Teil (4) **durch** zwei gegenüber liegende Kanten befestigt ist.

7. Kochjacke gemäß Anspruch 6, **gekennzeichnet durch** die Tatsache, dass der Abdeckteil (6) auf dem mittleren Teil (4) **durch** seinen oberen Rand (7) befestigt ist.

8. Kochjacke gemäß Anspruch 4 bis 7, **gekennzeichnet durch** die Tatsache, dass sie abnehmbare Befestigungsmittel des Abdeckteils (6) umfasst.

## Claims

1. A cook jacket comprising a front face (1) made of a heat-resistant material and a back (2), with the back (2) of the jacket having a part of its surface made of openwork mesh fabric for ventilation purposes,
**characterised in that** the back (2) of the jacket has a part of its surface made of a microfibers-based material for evacuating moisture, and an upper part (3) covering the shoulders region being made of a microfibers-based material, a middle part (4) covering the middle of the back being made of an openwork mesh fabric and a cotton-based lower part (5).

2. A cook jacket comprising a front face (1) made of a heat-resistant material and a back (2), with the back (2) of the jacket having a part of its surface made of openwork mesh fabric for ventilation purposes,
**characterised in that** the back (2) of the jacket has a part of its surface made of a microfibers-based material for evacuating moisture, with an upper part (3) covering the shoulders region being made of a microfibers-based material and which extends downwards so as to partially cover the back, a middle part (4) made of openwork mesh fabric, comprising two side parts for partially covering the middle region of the back located on either side of the extension of the upper part (3), and a cotton-based lower part (5).

3. A cook jacket according to one of claims 1 or 2, **characterized in that** the front face (1) is cotton-based.

4. A cook jacket according to Claim 1, **characterized in that** the middle part (4) is a strip of openwork mesh fabric and **in that** it comprises a tail covering (6) the middle part (4).

5. A cook jacket according to Claim 4, **characterized in that** it comprises at least a residual air passage between the covering tail (6) and the middle part (4).

6. A cook jacket according to claim 5, **characterized in that** the covering tail (6) is fixed on the middle part (4) by two opposite edges.

7. A cook jacket according to claim 6, **characterized in that** the covering tail (6) is fixed on the middle part (4) by its upper edge (7).

8. A cook jacket according to any one of claims 4 to 7, **characterized in that** it comprises means for removeably fixing the covering tail (6).
